# EUROPÄISCHE PATENTANMELDUNG

(11) **EP 1 911 496 A2**
(43) Veröffentlichungstag der Anmeldung: **16.04.2008**
(21) Anmeldenummer: 07450178.4
(22) Anmeldetag: 09.10.2007
(51) Int. Cl.: A62C 2/06

(54) **Brandschutz-Verschluss**

(30) Priorität: 10.10.2006 AT 16852006
(71) Anmelder: Kamleithner-Maly, Uta, 2540 Bad Vöslau (DE)
(72) Erfinder: Kamleithner-Maly, Uta, 2540 Bad Vöslau (DE)
(74) Vertreter: Wildhack, Helmut

(57) **Zusammenfassung**

Verschluss für Revisions- und Wartungsöffnungen für Brandschutz in Decken und Wänden, welche brandgefährdete Räume von vor Brandeinwirkung zu schützenden Räumen trennen, welcher **dadurch gekennzeichnet** ist, dass er
- einen in eine horizontale Decke oder vertikale Wand (9) eingesetzten, aus brandresistentem Material gefertigten - eine, Brandschutzöffnung (4) freilassenden - Brandschutzrahmen (2) mit zumindest einer entlang der Öffnungsränder (21) und/oder Öffnungsecken oder an zwei aneinander gegenüberliegenden Stellen zum Raum (RS) hin und zur Brandschutzöffnung vorkragenden Stufe (25) oder mit zwei derartigen Stufen ausgebildet ist, und/oder
- dass der Brandschutzdeckel (3) eine, der Ausbildung der Brandschutzöffnung entsprechend, zumindest einstufige, umlaufende oder zumindest an zwei Stellen zum zu schützenden Raum (RS) hin zurückspringende Stufen aufweist und in der Brandschutzöffnung einer Decke eigengewichtsschwer "hängend" oder einer Wand mittels federkraftbeaufschlagtem Andrückelement (75) an deren Ränder angepresst und die Öffnung brandsicher schließend ausgebildet ist.

## Beschreibung

Die Erfindung betrifft einen neuen Brandschutz-Verschluss für Revisions- und Wartungsöffnungen in Trennelementen, insbesondere Decken von Bauwerken gemäß dem **Oberbegriff** des **Anspruches 1**.

Es ist schon eine große Zahl von derartigen, im Brandfall den Übergang von Brand, Feuer, Brandrauch, Brandgeruch u.dgl. aus brandgefährdeten Räumen, wie z.B. Lüftungs- und Installationsschächten, in vor Feuer-, Brand- und Raucheinwirkung zu schützende Räume durch Wände, Decken u.dgl. sperrenden Verschlüssen bekannt geworden. Sie alle zeichnen sich durch mehr oder minder große Kompliziertheit, Mehrteiligkeit, Nichtsichtbarkeit des Verschlusses selbst, bedingt durch eine gesonderte Außentüre od. dgl., und meist nicht ganz einfache Handhabung aus, was jedoch letztlich höhere Anschaffungskosten und Manipulationsprobleme mit sich bringt.

Die US 4,299,059 A zeigt eine flammhemmende Falltür in einer Öffnung einer Gebäudedecke, wobei die Falltür um ein Scharnier schwenkbar gelagert ist und mittels eines gegenüberliegend angeordneten Dichtstreifens aus einem wärmedämmenden Material an der Öffnungsumrahmung anliegt.

Aus der US 2003/0024172 A1 geht die Verbindung einer Tür mit einem Türrahmen hervor, wobei beide Verschlusselemente zwei Stufen aufweisen, an denen einseitig eine Dichtung anliegt. Es ist dort angegeben, dass die Trennelemente von Bauwerken unter anderen Einwirkungen vor Feuer schützen. Die dortige Fig. 26 zeigt ein Halte- und Abstützelement für einen zufallenden Verschluss.

Einen wesentlichen Nachteil bisher bekannter derartiger Verschlüsse stellt die Tatsache dar, dass sie immer irgendwelcher Befestigungs- und Manipulationselemente bedürfen, welche vom brandgefährdeten, also zu schützenden Raum aus störend sichtbar sind.

Die Erfindung hat sich nun die Aufgabe gestellt, einen feuer- und brandsicheren Verschluss, also eine Art Revisions- und Wartungstüre zu schaffen, welcher bzw. welche insbesondere in im wesentlichen waagrechten Trennelementen von Bauten, also insbesondere in Decken, einsetzbar ist und sich durch hohe Einfachheit in seiner bzw. ihrer Bauweise und dadurch auszeichnet, dass an der einen solchen Verschluss aufweisenden Decke außer Fugen keinerlei Schließelemente od. dgl., sichtbar sind.

Gegenstand der Erfindung ist somit ein, wie eingangs erwähnter Brandschutz-Verschluss, welcher die im **Kennzeichen** des **Anspruches 1** genannten **Merkmale** aufweist.

Bei dem neuen Verschluss ist der große Vorteil gegeben, dass er gleichzeitig einerseits die optische Verkleidung der Revisions- und Wartungsöffnung bildet und andererseits gleich der Brandverschluss selbst ist. Es kann also von jeder mit bzw. hinter dem neuen Verschluss arbeitenden und/oder denselben prüfenden Person, sei es nun jemand vom Montagepersonal, ein Brandschutzwart, ein Brandschutzbeauftragter od. dgl., ohne auf eine Leiter od .dgl. steigen und eine Außentüre, einen Verkleidungsdeckel od.dgl. öffnen und dann wieder schließen zu müssen, allein durch einfache Sichtkontrolle, die Wirksamkeit des Brandverschlusses, also insbesondere, ob derselbe in Ordnung geschlossen ist, überprüft werden.

Es sei gleich an dieser Stelle darauf hingewiesen, dass, wie dem zweiten Teil des Anspruches 1 zu entnehmen ist, gegebenenfalls überhaupt keine Stufe an den Rändern des Brandschutzrahmens und des Brandschutzdeckels vorgesehen sein muss, z.B. wenn besonderes geringe Brandschutzerfordernisse vorliegen.

Üblicherweise jedoch steigt mit steigender Brandschutzklasse die Zahl der Stufen an den Rändern von Brandschutzrahmen-Öffnung und Brandschutzdeckel.

Zusätzlich zu der soeben geschilderten, sofortigen Sichtbarkeit des Zustands des Brandschutz-Verschlusses ist der Vorteil gegeben, dass an der Decke außer der Fuge zwischen Rahmen und Deckel keinerlei störendes Manipulationselement od. dgl., für den Verschluss notwendig und sichtbar ist.

Der formschlussartig passgenaue Sitz des Deckels in der Rahmenöffnung ist im Hinblick auf den sicheren Brandschutz und auf die Ästhetik vorteilhaft, da die Fuge sehr schmal sein kann.

Wie schon kurz erwähnt, können, je nach Brandschutzerfordernis bzw. Brandschutzklasse auch mehrstufige, also zwei, drei oder mehr Stufen aufweisende Ränder von Rahmenöffnung und Brandschutzdeckel vorgesehen sein, wie dem **Anspruch 2** zu entnehmen ist.

Der **Anspruch 3** gibt bevorzugte Maße der Stufenbreiten wieder. Was die konkreten Außenmaße des Brandschutzrahmens und von dessen Öffnung betrifft, so können beispielsweise etwa 400mm und etwa 300mm genannt werden.

Besonders günstig ist es, insbesondere im Hinblick auf ein Verhindern eines Branddurchbruchs, in den Innenkanten der bzw. aller Stufe(n) und in den Innenecken des Brandschutzrahmens und -deckels ein, vorzugsweise aufschäumendes, Brandschutz-bzw. Intumeszenzmaterial, z.B. in Form eines Brandschutzkittes, -bandes od. dgl., anzuordnen, wie im **Anspruch 4** geoffenbart und/oder die waag- und senkrechten Stufenflächen mit einem Brandschutz-Anstrich, -Film od. dgl., zu versehen, wie gemäß **Anspruch 5** vorgesehen.

Bei der besonders einfachen Ausführungsform des neuen Brandschutz-Verschlusses mit Rändern von Rahmen und Deckel ohne Stufen ist vorteilhafter Weise ein am Deckel auf dessen brandgefährdeter Seite montierter Haltestreifen od. dgl., gemäß **Anspruch 6** vorgesehen.

Anhand der Zeichnung wird die Erfindung näher erläutert:
Es zeigen Fig. 1 und 2 in Schnitt- und in Draufsicht den prinzipiellen Aufbau eines neuen quadratischen Brandschutz-Verschlusses, die Fig. 3a und 3b bis Fig. 7a und 7b jeweils in eben solchen Ansichten ebenfalls quadratische Brandschutz-Verschlüsse mit einer oder mehreren, entlang aller vier Ränder umlaufender bzw. umlaufenden Stufe(n), die Fig. 8a bis 8c einen quadratischen Verschluss mit nur zwei entlang zweier einander gegenüberliegenden Ränder von Rahmen und Deckel angeordneten Stufen, die Fig. 9a bis 9c einen kreisrunden Brandschutz-Verschluss mit kreisrunder Rahmenöffnung, kreisrundem Deckel und Stufen nur an zwei einander gegenüberliegenden Stellen der Kreise, die Fig. 10a und 10b bis 12a und 12b ebenfalls kreisrunde Brandschutz-Verschlüsse mit Rändern ohne Stufe(n), die Fig. 13a bis 13c einen "vertikalen" Brandschutz-Verschluss für eine Gebäudewand, die Fig. 14a bis 14e den Vorgang beim Öffnen desselben, die Fig. 15a bis 15g einen derartigen Verschluss mit Stufungen nur an zwei einander gegenüberliegenden Seiten und den Vorgang bei dessen Öffnen, die Fig. 16 ein Andrückelement, die Fig. 17a bis 17f einen vertikalen Doppel-Deckel-Verschluss F30/F90 und den Vorgang bei der Öffnung desselben, die Fig. 18 und 19a bis 19c zwei Ausführungen der Andrückelemente für derartige Doppel-Deckel-Verschlüsse, die Fig. 20a bis 20c einen Verschluss mit einem Deckel der nur auf zwei Seiten Stufungen aufweist und die Fig. 21 bis 23 konkrete Beispiele für den Einbau des neuen "Vertikal"-Verschlusses in verschiedene Arten von Wänden.

Der quadratische Brandschutz-Verschluss 100 der Fig. 1 und 2 umfasst einen in die Öffnung einer Decke 9 eingepassten Rahmen 2 aus hier zwei Lagen von Brandschutzplatten 20, 20', welcher die Brandschutzöffnung 4 umschließt. Es sei hier darauf verwiesen, dass der Verschluss 100 in gleicher Weise auch rechteckig sein kann.

Die der Öffnung 4 zugekehrten Ränder 21 des Rahmens 2 sind rundum bis in die Innen-Ecken 22 hinein mit einer Stufe 25 ausgebildet.

Jeweils im Abstand oberhalb der derart stufig ausgebildeten Rahmenöffnung 4 ist der formmäßig mit seiner oberen Platte 30' in den oberen größeren, und mit seiner unteren Platte 30 in den - infolge der Rundum-Stufe 25 - kleineren Teil der Öffnung 4 passende Deckel 3 mit der ebenso entlang seiner Außenränder 31 bis in die Außenecken 32 rundum laufenden Stufe 35 dargestellt.

Mit RS und RB sind der vor Brand zu schützende Raum unter der Decke 9 und der brandgefährdete Raum oberhalb derselben bezeichnet.

Die Fig. 1 zeigt noch, dass in den Innenkanten 26 und 36 von Verschluss-Rahmen 2 und Deckel 3 ein Brandschutz-Band, -Kitt BK od. dgl., angeordnet ist. Die Vertikal- und Horizontal-Flächen der Stufen 25, 35 von Brandschutzrahmen 2 und -deckel 3 sind zusätzlich mit einem Brandschutz-Anstrich BA versehen.

Mittels einer Haltekette 5 od. dgl., mit lösbarem Verschluss 50 ist der Deckel 3 mit dem Rahmen 2 verbunden, sodass der Deckel 3 beim Herausnehmen zuerst einmal nicht herabfallen kann, dann aber diese Verbindung lösbar ist.

Beim Öffnen des Verschlusses 100 ist zuerst der Deckel 2 zu heben, dann in eine vertikale Stellung zu bringen und nach genügender Verdrehung um einen Winkel α etwa in Diagonal-Stellung zu bringen und aus der Öffnung 4 nach unten hin zu entfernen.

Bei sonst gleichbleibenden Bezugszeichenbedeutungen zeigt die Fig. 3 eine Ausführungsform des neuen Verschlusses 100 mit einem einlagigen Brandschutzrahmen 2 und einem in denselben passenden, mit allseitiger Stufe 35 ausgebildeten Brandschutzdeckel 3.

Die Fig. 4 zeigt bei sonst gleichbleibenden Bezugszeichenbedeutungen einen quadratischen Brandschutz-Verschluss 100 mit je einer rundumlaufenden Stufe 25, 35 im jeweils zweilagigen Brandschutzrahmen 2 und -deckel 3.

Die Fig. 5 zeigt bei sonst gleichbleibenden Bezugszeichenbedeutungen einen quadratischen Brandschutz-Verschluss 100 mit jeweils dreilagigem Brandschutzrahmen 2 und -deckel 3, mit hier nur jeweils einer rundumlaufenden Stufe 25, 35.

Die Fig. 6 zeigt sonst gleichbleibenden Bezugszeichenbedeutungen einen quadratischen Brandschutz-Verschluss 100 mit jeweils dreilagigem Brandschutzrahmen 2 und -deckel 3 mit jeweils zwei rundumlaufenden Stufen 25, 35.

Die Fig. 7 zeigt bei sonst gleichbleibenden Bezugszeichenbedeutungen einen quadratischen Brandschutz-Verschluss 100 mit jeweils vier Lagen Brandschutzplatten umfassendem Rahmen 2 und Deckel 3, die beide jeweils zwei rundumlaufende Stufen 25, 35 aufweisen.

Die Fig. 8 zeigt bei sonst gleichbleibenden Bezugszeichenbedeutungen einen quadratischen Brandschutz-Verschluss 100, wobei nur entlang von zwei einander gegenüberliegenden Seiten S1, S2 und SI; SII der Rahmen-Öffnung 4 und des Verschlussdeckels 3 jeweils eine Stufe 25', 25" und eine Stufe 35', 35" vorgesehen sind und die beiden anderen Seiten der quadratischen Öffnung 4, wie insbesondere aus Fig. 4c ersichtlich, keine Stufen aufweisen.

Die Fig. 9 zeigt bei sonst gleichbleibenden Bezugszeichenbedeutungen einen kreisrunden neuen Verschluss 100, wobei entlang von zwei einander gegenüberliegenden Seiten S1, S2 und SI, SII bzw. Umfangsstrecken Stufen 25', 25" und 35', 35" ausgebildet sind und die beiden anderen Unfangsstrecken ungestuft sind, wie aus Fig. 9c ersichtlich. Durch den ungestuften Teil der Öffnung 4 lässt sich der Deckel 3 nach Verschwenken desselben in die Vertikale nach unten hin herausnehmen. Es sei hier darauf verwiesen, dass der Verschluss 100 auch ovale oder andere Formen aufweisen kann. Bei ellipsoider oder ovaler Form können, entsprechende Unterschiede in der Länge der Achsen vorausgesetzt, selbstverständlich auch rundumlaufende Stufen 25, 35 vorgesehen sein.

Die Fig. 10 zeigt bei sonst gleichbleibenden Bezugszeichenbedeutungen ebenfalls einen kreisrunden zweilagigen Brandschutz-Verschluss 10, bei welchem der Rand der Öffnung 4 des Rahmens 2 und jener des Deckels 3 keine Stufen aufweisen und bei welchem die Lagehalterung des Deckels 3 mittels eines sich auf der brandgefährdeten Seite RB des Rahmens 2 abstützenden Abstützelementes 7 erfolgt, welches beidseitig über den Rand des Deckels 2 ragt und mit zwei steifen Haltestreifen 70 gebildet ist und dessen Außenbreite AB etwas kleiner sein muss als der Durchmesser D der Öffnung 4.

Schließlich zeigen bei sonst gleichbleibenden Bezugszeichenbedeutungen die Fig. 11 und 12 nochmals jeweils einen dreilagigen und einen vierlagigen Brandschutz-Verschluss 100 gemäß der Erfindung, bei welchem der Deckel 3 jeweils mittels oberseitigem, am Brandschutzrahmen 2 sich abstützendem, zweiteiligem Abstützelement 7, 70 in der die Brandschutz-Öffnung 4 sicher schließenden Lage gehalten wird.

Haben die bisher erläuterten Fig. 1 bis 12 Verschlüsse für waagrechte Gebäude-Trennelemente, wie insbesondere für Decken betroffen, so zeigen die folgenden Fig. 13 bis 23 derartige Verschlüsse für im Wesentlichen vertikale Wandungen 9 von Gebäuden, wobei hier grundsätzlich ein anhaltendes sicheres Schließen des Verschlusses 100 im Wesentlichen nicht durch Schwerkraftwirkung erreicht werden kann, sondern durch eine von der Seite des brandgefährdeten Raumes RB her wirksame Anpressung des Verschlussdeckels 3 mittels entsprechender Andrückelemente 75 in den entsprechend demselben gestalteten Brandschutzrahmen 2.

Die Fig. 13a bis 13c zeigen einen in vertikale Wände 9 einbaubaren "vertikalen" Brandschutz- und Revisionsverschluss 100. In den hier quadratischen oder aber rechteckigen, ovalen oder anders geformten, in die Wand 9 eines Gebäudes eingelassenen bzw. eingebauten Brandschutz- bzw. Revisionsrahmen 2 mit um die Revisionsöffnung 4 rundum verlaufender Stufung 21, 25, 21' ist hier im Wesentlichen passgenau ein Brandschutz- bzw. Revisionsdeckel 3 mit entsprechender Stufung 31, 35, 31' seiner Außenränder eingepasst.

Auf der Seite des zu schützenden Raums RS ist keinerlei störendes Befestigungselement angeordnet, sondern bloß der Passspalt 2131 zwischen Deckel 3 und raumseitigem Öffnungsrand des Brandschutzrahmens 2 zu sehen. Für einen sicheren Sitz des Deckels 3 in der Öffnung 4 des Rahmens 2 sorgen zwei an einander gegenüberliegenden Randseiten des Rahmens 2 auf dessen dem brandgefährdeten Raum RB zugewandter Innen-Seite befestigte und in die Revisions-Öffnung 4 hinein ragende Halterungskonsolen 76 der Andrückelemente 75 hier mit in einer Führung 78 geführtem Andrückstift 77 mit Andrückknopf 771 und Verschiebebegrenzungsmutter 772, welcher mittels sich an der Halterungskonsole 76 abstützender bzw. abstützenden Druck-oder Zugfeder 76 bzw. Elastikelements od. dgl. vom brandgefährdeten Raum RB her nach außen in die, bevorzugterweise zumindest auf der Schauseite des zu schützenden Raums RS formschluss- bzw. rand-passgenaue, Öffnung 4 des Brandschutz- bzw. Revisionsöffnungs-Rahmens 2 gedrückt wird.

Gegen unbeabsichtigtes Herabfallen des Deckels 3 bei Manipulation ist derselbe mittels eines, hier etwa mittig lösbaren, am Rahmen 2 und am Deckel 3 auf der Seite des brandgefährdeten Raums RB befestigten flexiblen Haltebandes 5, einer Haltekette od. dgl. gesichert.

Aus den Fig. 14a bis 14e ist - bei sonst gleichbleibenden Bezugseichenbedeutungen - ersichtlich, wie das Öffnen des neuen Brandschutz-Deckels 3 für Vertikalwände 9 vor sich geht, wenn derselbe und dementsprechend der Brandschutz-Rahmen 2 z.B. nur auf zwei einander gegenüberliegenden Seiten, also z.B. nur oben und unten, jeweils mit einer Stufenfolge 21, 25, 21' ausgebildet wäre.

Der Deckel 3 wird zuerst gegen die Kraft der Federn 76 der Stifte 77 der Andrückelemente 75 zur Seite des brandgefährdeten Raumes RB hin gepresst dann - hier - nach aufwärts hin verschoben und mit seinem unteren gestuften Rand nach vorne gezogen und dies schließlich so weit, dass der Deckel 3 unterseitig aus dem Rahmen 2 unbehindert herausragt und - wie abgebildet - nun in schräger Lage nach unten hin entnommen werden kann.

Ist der Brandschutzrahmen 2 bzw. sind die Ränder von dessen Öffnung 4 allseitig mit Stufen 21, 25, 21' ausgestattet und weist der Deckel 3 dementsprechend rundum ebenfalls Stufen 31, 35, 31' auf, wie aus Fig. 13 a bis 13 c ersichtlich, so ist ein Verschieben desselben sowohl z.B. nach oben hin als auch nach einer der beiden Seiten hin vorzunehmen, um den Deckel 3 aus der Brandschutz- bzw. Revisionsöffnung 4 zu entnehmen.

Die Fig. 15a bis 15g zeigen - bei sonst gleichbleibenden Bezugszeichenbedeutungen - einen erfindungsgemäßen Vertikal-Brandschutz- bzw. Revisionsverschluss 100 mit ober- und unterseitigem Andrückelement 75, wobei hier die flexible Anbindung 5 des Deckels 2 am Rahmen 3 ebenfalls seitlich erfolgt.

Hier ist der obere und der untere Rand der Öffnung 4 des Brandschutzrahmens 2 ohne Stufen ausgebildet und die beiden einander entsprechend ausgebildeten seitlichen Ränder von Brandschutzrahmen 2 mit Stufen 21, 25, 21' und Brandschutzdeckel 3 mit entsprechenden Stufen 31, 35, 31' ausgebildet.

Die Fig. 15c bis 15g zeigen - bei sonst gleichbleibenden Bezugszeichenbedeutungen - den Vorgang des Entnehmens des Deckels 3 durch Drücken gegen das sich auf den brandgefährdeten Raumseite RB befindliche Andrückelement 75 und dann erfolgendes Verschwenken desselben nach einer Seite hin, wonach dann die Entnahme des Deckels 3 nach dieser Seite hin erfolgen kann.

Die Fig. 16 zeigt - bei sonst gleichbleibenden Bezugszeichenbedeutungen - eines der Andrückelemente 75 hier mit Andrückstift 77 mit rundem Andrückknopf 771 und sich an demselben und an der innen am Brandschutzrahmen 2 befestigten Andrück-Konsole 79 abstützender Druck-Spiralfeder 76 näher.

Die Fig. 17a und 17f zeigen - bei sonst gleichbleibenden Bezugszeichenbedeutungen - einen doppel-schaligen Brandschutz-Verschluss 100 mit dickwandigem Feuerfest(F90)-Innendeckel 3' und mit mittels der auf demselben montierten Andrückelemente 75 mit Andrückstiften 77 mit Andrückfedern 76 zur Seite des zu schützenden Raums RS hin gepresstem Brandschutzdeckel 2. Hier ist an Stelle einer eigenen Halterungskonsole 79 jeweils eine Führungs-Vertiefung 78 in dem eigentlichen Brandschutzdeckel(F90-Deckel) 3' vorgesehen, in welche beim Öffnen des Revisions-bzw. Schaudeckels 2 der Andrückstift 77 gegen die Kraft der Feder 76 hineindrückbar ist.

Die F90-Feuerfestplatte 3' ist mittels Schiebern 29 in der für sie vorgesehenen feuerseitigen Öffnung gehalten.

Die Fig. 18 und 19 bis 19c zeigen - bei sonst gleichbleibenden Bezugszeichenbedeutungen - zwei Möglichkeiten der Ausführung der Andrückelemente 75 bei "Doppeldeckel-Systemen", wie in der Fig. 17 gezeigt, wobei die Lagehalterung des von der Seite des brandgeschützten Raumes RS her sichtbaren Brandschutz- und Verschlussdeckels 3 mittels eines in einem Führungs-Hohlraum 78 im eigentlichen Brandschutzdeckel 3' geradlinig mittels Druckfeder 76 federkraftbeaufschlagten Andrückstiftes 77 erfolgt.

Gemäß Fig. 18 ist - bei sonst gleichbleibenden Bezugszeichenbedeutungen - der Führungs-Hohlraum 78 direkt in den eigentlichen Brandschutzdeckel 3' eingearbeitet und es ist dort außenseitig keine Bewegungsbegrenzungsscheibe od. dgl. aufgesetzt, während gemäß Fig. 19a bis 19c hier kreisrunde oder andere Form aufweisenden Bewegungsbegrenzungsscheiben 28' auf der Außenseite des Brandschutzdeckels 3' befestigt ist, an welchen sich die Druckspiralfeder 76 abstützt und welche als Verschiebungsbegrenzung für die Begrenzungsmuttern 772 am Stift 77 dienen.

Die Fig. 20a bis 20c zeigen - bei sonst gleichbleibenden Bezugszeichenbedeutungen - eine andere Form eines vertikal einzubauenden Brandschutz- und Revisionsdeckels 3. Hier ist die Brandschutz- und Revisionsöffnung 4 des Brandschutzrahmens 2 rundum mit einer Stufung 21, 25, 21' ausgebildet. Hingegen trägt der Brandschutzdeckel 3 nur im Bereich seiner Ecken 320 eine entsprechende Stufung 31, 35, 31'.

Auch hier erfolgt die Entnahme des Deckels 3 analog zu Fig. 13a bis 13c.

Die Fig. 21 zeigt - bei sonst gleichbleibenden Bezugszeichenbedeutungen - den Einbau eines Brandschutzverschlusses 100 gemäß Fig. 17a bis 17c in eine Dreilagen-Gipskartonwand 9, wobei hier die Dreilagenwand 9 und der Rahmen 2 des Verschlusses 100 beidseitig jeweils an einen Profilständer 90 gebunden sind.

Die Fig. 22 zeigt - bei sonst gleichbleibenden Bezugszeichenbedeutungen - den Einbau eines solchen Verschlusses 100 in eine 100 mm-Gipskartonständerwand 9, wobei die Wand-Öffnung für den Brandschutz-Verschluss 100 hier rundum mit einem dreilagigen Plattenrahmen 20 umgeben ist, der an den beidseitig desselben angeordneten Profilständer 90 befestigt ist.

Hier sind die Wandungen 9 jeweils zweilagig ausgeführt und zwischen denselben ist eine Dämmmasse 92 angeordnet.

Schließlich zeigt die Fig. 23 - bei sonst gleichbleibenden Bezugszeichenbedeutungen - den Einbau des neuen Brandschutz- und Revisionsverschlusses 100 in eine Ziegel-Massivwand 9 mit Verputz 9'.

## Patentansprüche

1. Verschluss für Revisions- und Wartungsöffnungen für Brand-, Rauch-, Geruchs-und Schallschutz in Decken und/oder Wänden von Bauwerken, welche brandgefährdete Räume von vor Brandeinwirkung zu schützenden Räumen trennen, **dadurch gekennzeichnet, dass** der Verschluss (100) - unter Vermeidung jeglicher sonstiger raumseitig sichtbarer Handhabungselemente
- einen in die Decke (9) und/oder Wand (9') eingesetzten oder dort aufgesetzten, aus einem feuer- und brandresistenten, zumindest einlagigen Material oder aus zumindest einer Brandschutzplatte (20, 20'), gefertigten - eine rechteckige, quadratische oder ovale oder aber eine kreisrunde, ovale oder andere Form aufweisende Brandschutz- bzw. Revisions-Öffnung (4) freilassenden - Brandschutzrahmen (2) mit zumindest einer, allseitig entlang aller seitlichen Öffnungsränder (21) bzw. rundum umlaufenden oder aber zumindest an zwei aneinander gegenüberliegenden Seiten oder Stellen (S1, S2) bzw. in zumindest drei Innenecken (E1 bis E3) der Brandschutz- und Revisions-Öffnung (4) des Brandschutzrahmens (2) zum zu schützenden Raum (RS) hin und zum Inneren der Brandschutzöffnung (4) hin vorkragenden Stufe (25bzw. 21, 25, 21') bzw. mit zwei derartigen Stufen (25', 25") ausgebildet ist, und/oder
- dass der aus einem bzw. aus dem gleichen Material wie der Brandschutzrahmen (2) gefertigte, zumindest einlagige Brandschutz- bzw. Revisionsdeckel (3) eine - der allseitig oder an zumindest zwei einander gegenüberliegenden Seiten oder Stellen (S1, S2) an zumindest drei Innenecken (E1 bis E3) zumindest einstufigen Ausbildung der Brandschutzöffnung (4) entsprechend - zumindest einstufige, allseitig entlang aller Deckelränder (31) umlaufende oder an jeweils zumindest zwei einander gegenüberliegenden Seiten oder Stellen (SI, SII) oder an zumindest drei Ecken (EI bis EIII) des Deckels (3) - in Verschlussstellung - zum zu schützenden Raum (RS) hin zurückspringende(n) Stufe (35 bzw. 31, 35, 31') bzw. Stufen (35', 35") aufweist und mit der Brandschutz- bzw. Revisionsöffnung (4) des Brandschutzrahmens (2) passgenau formschluss-kooperierend entweder im Fall eines Deckenverschlusses (100) in demselben eigengewichtsschwer "hängend" oder im Falle eines Wandverschlusses (100) mittels zumindest zwei vom brandgefährdeten Raum (RB) her mittels eines eine Andrückfeder (76) aufweisenden Andrückelementes (75) zum zu schützenden Raum (RS) hin gepresst und in Vertikallage gehalten, die Brandschutzöffnung (4) auf diese Art brand-und feuersicher schließend ausgebildet ist,
- dass der Brandschutzdeckel (3) auf der Seite zum brandgefährdeten Raum (RB) hin mittels zumindest einem bzw. einer flexiblen und lösbaren Sicherungselement (5), Kette, Seil, Band oder Schnur, an den Brandschutzrahmen (2) gebunden ist, und
- dass der Brandschutzdeckel (3) beim Öffnen gegen den brandgefährdeten Raum (RB) hin anzuheben und/oder gegen die Kraft der Feder (76) des Andrückelements (75) in Richtung zum brandgefährdeten Raum (RB) geschoben und nach Verdrehung bzw. Verschwenkung in einer schrägen bzw. in einer im Diagonalwinkel (α), insbesondere bis zu 45°, zur ursprünglichen Schließlage verschwenkten Stellung oder aber in einer Stellung zwischen den an zwei einander gegenüberliegenden Stufen (S1, S2) des Brandschutzrahmens (2) selbst im Wesentlichen quer zur Erstreckung der Decke (9) oder Wand (9') bzw. des Brandschutzrahmens (2) aufgerichtet in im Wesentlichen in dieser schrägen bzw. diagonalen und freien Durchgang für den Brandschutzdeckel (3) ermöglichenden Stellung aus der Brandschutzöffnung (4) zum zu schützenden Raum (RS) hin entnehmbar und so dieselbe freigebend ist,
oder aber
- dass der zumindest einlagige Brandschutzdeckel (3), insbesondere für den Fall, dass derselbe und die mit demselben brandfest zu verschließende Brandschutzöffnung (4) des Brandschutzrahmens (3) kreisrund sind, oder ovale oder andere Form aufweisen, die Innenränder (21) der Brandschutzöffnung (4) und die Außenränder (31) des in derselben formschluss-eingepassten Brandschutzdeckels (3) ohne Stufen senkrecht zur Haupterstreckung des Brandschutzrahmens (3) ausgebildet sind, und
- dass auf der brandgefährdeten Seite (RB) des derart ausgebildeten Brandschutzdeckels (3) zumindest ein über dessen Außenrand (31) auf zwei im Wesentlichen einander gegenüberliegenden Seiten (SI, SII) hinaus ragendes und sich auf dem Brandschutzrahmen (2) an dessen brandgefährdeter Seite (RB) abstützendes Halte- und Abstützelement (7) angeordnet ist,
- wobei im Falle der kreisrunden Form dessen Außenbreite (AB) an jeder Stelle des Abstützelements (7) etwas kleiner sein muss, als der Durchmesser (D) der Brandschutzöffnung (4) des Brandschutzrahmens (3).

2. Verschluss nach Anspruch 1, **dadurch gekennzeichnet,**
- **dass** sowohl der Brandschutzrahmen (2) als auch der Brandschutzdeckel (3) jeweils mit mindestens zwei aufeinanderfolgenden Stufen (25, 35; 25, 35) ausgebildet sind.

3. Verschluss nach Anspruch 1 oder 2, **dadurch gekennzeichnet,**
- **dass** die Breite der Stufen (25, 35) entlang aller seitlichen Ränder (21, 31) der Brandschutzöffnung (4) des Brandschutzrahmens (3) sowie des Brandschutzdeckels (3) - unabhängig von der Größe des Brandschutz-Verschlusses - zumindest 1 mm, vorzugsweise 5 bis 25 mm, insbesondere 10 bis 20 mm, beträgt.

4. Verschluss nach einem der Ansprüche 1 bis 3,
**dadurch gekennzeichnet,**
- **dass** jeweils entlang der Innenkanten (36, 26) der Stufen (35, 25) des Brandschutzdeckels (3) und/oder des Brandschutzrahmens (2) ein Brandschutzkitt (BK), Brandschutzband oder Dämmschichtbildner, angeordnet sein kann bzw. ist.

5. Verschluss nach einem der Ansprüche 1 bis 4,
**dadurch gekennzeichnet,**
**dass** zumindest eine der jeweils in sich geschlossenen Flächen oder alle Vertikal- und Horizontal-Flächen der Stufen (25, 35) des Brandschutzdeckels (3) und/oder des Brandschutzrahmens (2) mit einem Brandschutzanstrich (BA) versehen sein können bzw. sind.

6. Verschluss nach einem der Ansprüche 1 bis 5,
**dadurch gekennzeichnet,**
**dass** für den Fall einer nicht-stufigen Ausbildung von Brandschutzöffnung (4) und Brandschutzdeckel (3) als Halte- und Abstützelement (7) für denselben ein breiter oder zwei schmälere, voneinander beabstandet angeordnete(r), am Brandschutzdeckel (3) auf dessen brandgefährdeter Seite (RB) montierte(r), biegesteife(r) Haltestreifen, -balken (70) od. dgl., aus einem brandfesten Material oder aus Stahl, vorgesehen ist bzw. sind, dessen bzw. deren gemeinsame Außenbreite (AB) überall kleiner ist als der Durchmesser (D) der kreisrunden Brandschutzöffnung (4) des Brandschutzrahmens (2).

7. Verschluss nach einem der Ansprüche 1 bis 6,
**dadurch gekennzeichnet,**
**dass** die Andrückelemente (75) auf der dem zu schützenden Raum (RS) abgewandten Seite mit von einander gegenüberliegenden Randseiten des Brandschutzrahmens (2) zur Brandschutz- bzw. Revisionsöffnung (4) hin wegragenden bzw. vorspringenden Haltekonsolen (79) oder ohne gesonderte Konsole an einer zweiten, inneren Brandverschlussplatte (3') befestigt sind und mittels mit sie umgebenden elastischen (Spiral-)federn (76) federbelastet verschieblichen Andrückstifte (77) von der Seite des brandgefährdeten Raumes (RB) her innenseitig auf den Brandschutz- bzw. Revisionsdeckel (3) drücken und denselben in Lage halten.

8. Verschluss nach einem der Ansprüche 1 bis 7,
**dadurch gekennzeichnet, dass** - im Falle eines Wandverschlusses (100) - der Abstand (a1) zweier einander gegenüberliegender Seitenränder der stufigen, zur Brandschutz- bzw. Revisionsöffnung (4) hin ragenden Vorsprünge (21) des Brandschutz-bzw. Revisionsrahmens (2) voneinander um einen geringen Betrag größer gehalten ist als der Abstand (a2) von dem rückspringenden Innen-Seitenrand (31) des Brandschutz- bzw. Revisionsdeckels (3) zu dessen demselben gegenüberliegenden vorspringenden Außen-Seitenrand (31').
